# EUROPÄISCHE PATENTSCHRIFT

(11) **EP 0 808 948 B1**
(45) Veröffentlichungstag und Bekanntmachung des Hinweises auf die Patenterteilung: **31.10.2001**
(21) Anmeldenummer: 97107691.4
(22) Anmeldetag: 10.05.1997
(51) Int. Cl.: E01F 7/04

(54) **Drahtseilnetz für Steinschlag-, Holzschlag- und Lawinenverbauungen und Verfahren zur Herstellung desselben**
Wire rope net for protection against falling rocks, felling or avalanches and method for making same
Filet métallique de protection contre les chutes de pierres, abattage de bois ou avalanches et méthode de fabrication

(30) Priorität: 24.05.1996 CH 131896
(43) Veröffentlichungstag der Anmeldung: 26.11.1997
(73) Patentinhaber: Oichtner, Franz, 5110 Oberndorf (AT)
(72) Erfinder: Kaiser, Hermann, 5317 Hettenschwil (CH)
(74) Vertreter: Kägi, Otto Patentanwalt

(56) Entgegenhaltungen:
- WO-A-93/22751
- CH-A- 376 459
- GB-A- 435 202
- US-A- 5 413 148

## Beschreibung

Die Erfindung betrifft ein Drahtseilnetz nach dem Oberbegriff des Anspruchs 1.

Solche Drahtseilnetze, auch Auffangnetze genannt, werden üblicherweise zwischen im Boden verankerten, aufrecht stehenden Trägern angeordnet und über Drahtseile mit den Trägern verbunden. Dabei können diese Drahtseile mit Federgliedern ausgerüstet oder durch Seilbremsen hindurch geführt sein, um einen Teil der Energie des auf das Netz aufprallenden Gutes aufzunehmen. Weiter sind Drahtseilnetze bekannt, die aus Ringen aufgebaut sind.

Bei einem Netz nach der Druckschrift GB-A-435 202 sind die Maschen der einzeln vorgebogenen Drähte stets von der gleichen Seite durch die Maschen des nachfolgenden Drahtes geführt. Bei einem grossflächigen Netz führt dies zu einer Bogenform, wenn die einzelnen Drahtseile wegen der entsprechenden Festigkeit nicht oder nur sehr schlecht biegsam sind. Es kann zudem nur schlecht zusammengelegt werden, was den Transport insbesondere in Berggebiete erheblich erschwert. Dieses Netz ist ferner durch Drähte hergestellt, dadurch es sich für Verbauungen nicht eignen würde, da solche Drähte eine zu geringe Festigkeit aufweisen.

Bei einem anderen Netz nach der Druckschrift CH-A-376 459 sind an sich auch Stahllitzen vorgesehen. Diese Stahllitzen sind aber nicht ineinandergeflochten, sondern durch Klemmhülsen aneinander an den sich gegenseitig zugewandten Schlaufenspitzen befestigt. Diese Art von Netz bedingt aber durch das Anbringen dieser Klemmhülsen für jede Schlaufe einen grossen Aufwand bei der Herstellung. Ausserdem sind diese Klemmhülsen festigkeitsmässig ungünstig, da sie bei einer entsprechenden Belastung einer hohen Zugkraft ausgesetzt sind. Ein solches Netz kann somit auch sehr schlecht zusammengelegt und gestapelt werden.

Die bekannten Drahtseilnetze weisen ein beträchtliches Gewicht auf und bedingen einen beträchtlichen Aufwand zur Fertigung.

Hier will die Erfindung Abhilfe schaffen. Die Erfindung, wie sie in den Ansprüchen gekennzeichnet ist, löst die Aufgabe, ein Drahtseilnetz für Steinschlag-, Holzschlag- und Lawinenverbauungen sowie ein Verfahren zur Herstellung derselben zu schaffen, welches eine Ersparnis an der Menge der dazu notwendigen Drahtseile erlaubt und mit wenig Aufwand herstellbar ist.

Die durch die Erfindung erreichten Vorteile sind im wesentlichen darin zu sehen, dass im Vergleich mit einem aus Ringen aufgebauten Netz derselben Maschenweite zur Herstellung eines gemäss der Erfindung aufgebauten Drahtseilnetzes ungefähr 20 % weniger Seil benötigt wird, was zu erheblich kleineren Kosten für das Material führt. Weiter kann die Fertigung viel einfacher sein.

Im folgenden wird die Erfindung anhand von lediglich einen Ausführungsweg darstellenden Zeichnungen näher erläutert.
Abbildung 1 zeigt einen Teil eines Drahtseilnetzes,
Abbildung 2 zeigt zwei wellenförmig verformte Drahtseile zur Illustration des Herstellungsverfahrens, und
Abbildung 3 zeigt ein wellenförmig verformtes Drahtseil zur Illustration der geometrischen Form der Maschen.

Abbildung 1 zeigt einen Ausschnitt aus einem Drahtseilnetz, das aus mehreren miteinander in Form von Maschen verbundenen Drahtseilen 1,2,3,... zusammengesetzt ist. Bei ihren Enden sind die Drahtseile 1,2,3,... durch herkömmliche Verbindungsteile, Schlaufen, Klemmen, etc. die mit den Bezugsziffern 4 und 5 angedeutet sind, miteinander verbunden. Die an sich bekannten Drahtseile zur Verbindung des Drahtnetzes mit Stützen können, wie aus der Abbildung 1 deutlich ersichtlich ist, durch die Schlaufen 6,7,8,9 des obersten Drahtseiles 1, durch die Schlaufen des untersten (nicht sichtbaren) Drahtseiles des vollständigen Netzes, und durch die äussersten Schlaufen 6,10,11 links und rechts (nicht sichtbar) geführt werden.

Die Drahtseile 1,2,3 können unterschiedlich gewellt sein, d.h. die einzelnen Maschen können unterschiedliche Formen aufweisen. Die bevorzugte Form ist in Abbildung 3 dargestellt. Es ist ersichtlich, dass die Form der Maschen von einer Kreisform abgeleitet ist. Das Drahtseil 1 ist ausgezogen gezeichnet und der ergänzende, geometrische Kreisbogenteil ist punktiert angedeutet und mit der Bezugsziffer 12 bezeichnet. Es ist ersichtlich, dass der Kopf 13 jeder Masche 14 einen Kreisbogen mit einem Zentrierwinkel von mehr als 180° beschreibt. Weiter ist ersichtlich, dass die Maschen grundsätzlich nur einen Maschenkopf, jedoch keine Maschenschenkel aufweisen. Benachbarte Maschen 14 schliessen somit mit ihren Köpfen 13 unmittelbar aneinander an, wobei die Köpfe 13 jeweils in entgegengesetzten Richtungen weisen.

Die Herstellung des Drahtseilnetzes ist denkbar einfach und wird nun insbesondere unter Bezugnahme auf die Abbildung 2 erläutert.

Ein erstes Drahtseil 2 wird mittels einer Formvorrichtung zur in der Abbildung 2 gezeigten Wellenform umgeformt, derart, dass die gezeichneten Köpfe 10,16, 17,18,... entstehen. Danach wird ein zweites Drahtseil 1 in derselben Weise geformt, so dass die Köpfe 6,7,8,9,... gebildet werden. Danach wird das Drahtseil 1 gegen das Drahtseil 2 geschoben und alle Köpfe 6,7,8,9,... relativ zur Zeichnungsebene der Abbildung 2 von oben her durch die Köpfe 10,16,17,18,... hindurchgesteckt, so dass die in Abbildung 1 gezeichnete Anordnung der zwei Drahtseile 1,2 erreicht wird. Ein nachfolgendes Drahtseil wird dann mit den Köpfen durch die Köpfe 6,7,8,9,... hindurchgesteckt, und diese Vorgänge werden mit weiteren Drahtseilen wiederholt, bis das vollständige Drahtseilnetz gebildet ist.

## Patentansprüche

1. Drahtseilnetz für Steinschlag-, Holzschlag- oder Lawinenverbauungen, mit einer Anzahl wellenförmig verlaufender Drahtseile (1;2;3), die in Form von Maschen formschlüssig miteinander verbunden sind und ein gewirk- oder gestrickförmiges Maschennetz bilden, wobei jedes wellenförmige Drahtseil (1;2;3) eine Anzahl von Maschen aufweist, **dadurch gekennzeichnet, dass**
die Maschen (10,16,17,18) eines zweiten Drahtseiles (2) **von hinten** durch die Maschen (11) eines ersten Drahtseiles (3) gesteckt sind, dass die Maschen (6,7,8,9) eines dritten Drahtseiles (1) **von vorne** durch die Maschen (10,16,17,18) des zweiten Drahtseiles (2) und die nachfolgenden Drahtseile in derselben Reihenfolge durch die vorherigen Drahtseile gesteckt sind.

2. Drahtseilnetz nach Anspruch 1, **dadurch gekennzeichnet, dass** der Kopf (6-11; 13; 16-18) jeder Masche (14) des Maschennetzes mindestens annähernd einen Kreisbogen (12) mit einem Zentrierwinkel von mehr als 180° beschreibt, an welcher Masche (14) unmittelbar ein in entgegengesetzter Richtung weisender Kopf einer jeweils benachbarten Masche anschliesst.

3. Drahtseilnetz nach Anspruch 2, **dadurch gekennzeichnet, dass** alle Maschen (14) dieselbe Kopfform aufweisen.

4. Verfahren zur Herstellung des Drahtseilnetzes nach einem der vorhergehenden Ansprüche, **dadurch gekennzeichnet, dass** eine Anzahl Drahtseile (1; 2; 3) zur Bildung von Maschenköpfen (6-11; 13; 16-18) wellenförmig verformt werden, und dass danach die Köpfe (6-9) eines jeweiligen Drahtseiles (1) durch die Köpfe (10; 16-18) des mit demselben zu verbindenden Drahtseiles (2) hindurchgesteckt werden.

## Claims

1. A wire rope net for protection fences against falling rocks, felling or avalanches, comprising a plurality of meander-shaped wire ropes (1; 2; 3) interconnected in form of meshes in a form-locked state and forming a knitted or web-like meshed network, wherein each meander-shaped wire rope (1; 2; 3) includes a plurality of meshes, **characterized in that**
the meshes (10, 16, 17, 18) of a second wire rope (2) are inserted through the meshes (11) of a first wire rope (3) from behind, the meshes (6, 7, 8, 9) of a third wire rope (1) are insertet through the meshes (10, 16, 17, 18) of the second wire rope (2) from the front, and that the following wire ropes are inserted through the respectively preceding wire ropes in the same order.

2. A wire rope net according to claim 1, **characterized in that** the head (6-11; 13; 16-18) of each mesh (14) of the net forms at least approximately an arc (12) of a circle having an angle at the centre of more than 180°, and **in that** each mesh (14) is joined directly by the head of an adjacent mesh, said head pointing to the opposite direction.

3. A wire rope net according to claim 2, **characterized in that** the heads of all meshes are of the same shape.

4. A method of making the wire rope net according to one of the preceding claims, **characterized in that** a plurality of wire ropes (1; 2; 3) are deformed wave-like to provide mesh heads (6-11; 13; 16-18), and thereafter the mesh heads (6-9) of a particular wire rope (1) are inserted through the mesh heads (10; 16-18) of the following wire rope (2) to be interconnected with the first said wire rope.

## Revendications

1. Filet métallique de protection contre les chutes de pierres, abattage de bois ou avalanches, comprenant un nombre de câbles métalliques ondulés (1; 2; 3) reliés les uns aux autres par une forme adaptée et formant un filet de mailles tissées ou tricotées, dont chaque câble ondulé (1; 2;3) possède un certain nombre de mailles, **caractérisé en ce que** les mailles (10, 16, 17, 18) d'un deuxième câble (2) sont glissées à travers les mailles (11) d'un premier câble (3) par derrière, que les mailles (6, 7, 8, 9) d'un troisième câble (1) sont glissées à travers les mailles (10, 16, 17, 18) du deuxième câble (2) par devant, et que les câbles suivants sont glissés dans cet ordre à travers les câbles précédents.

2. Filet métallique selon la revendication 1, **caractérisé en ce que** la tête (6-11; 13; 16-18) de chaque maille (14) du filet de mailles décrit au moins approximativement un arc de cercle (12) d'un angle au centre de plus de 180°, la maille se prolongeant immédiatement par la tête d'une maille voisine, dirigée en sens inverse.

3. Filet métallique selon la revendication 2, **caractérisé en ce que** la tête de toutes les mailles (14) possède la même forme.

4. Méthode de fabrication du filet métallique selon l'une des revendications précédantes, **caractérisé en ce qu'**un certain nombre de câbles métalliques (1; 2; 3) sont ondulés par cintrage afin de former des têtes de mailles (6-11; 13; 16-18) et qu'ensuite les têtes (6-9) d'un câble métallique donné (1) sont glissées à travers les têtes (10; 16-18) du câble (2) devant y être relié.
